# EUROPÄISCHE PATENTSCHRIFT

(11) **EP 1 858 670 B1**
(45) Veröffentlichungstag und Bekanntmachung des Hinweises auf die Patenterteilung: **25.02.2015**
(21) Anmeldenummer: 06708629.8
(22) Anmeldetag: 03.03.2006
(51) Int. Cl.: B25B 15/00, B25B 23/10, F16B 23/00

(54) **DREHMOMENTÜBERTRAGUNGSEINRICHTUNG MIT KLEMMSITZ ZWISCHEN ANTRIEBS- UND ABTRIEBSTEIL, INSBESONDERE SCHRAUBWERKZEUG**
TORQUE TRANSMITTING DEVICE WITH PRESS FIT BETWEEN THE DRIVING AND DRIVEN PARTS, PARTICULARLY A SCREWDRIVER
DISPOSITIF DE TRANSMISSION DE COUPLE DE ROTATION A SIEGE DE SERRAGE ENTRE UNE PARTIE MENANTE ET UNE PARTIE MENEE, EN PARTICULIER OUTIL DE VISSAGE

(30) Priorität: 11.03.2005 DE 102005011734
(43) Veröffentlichungstag der Anmeldung: 28.11.2007
(73) Patentinhaber: WERA WERK HERMANN WERNER GmbH & Co. KG, D-42349 Wuppertal (DE)
(72) Erfinder: FURGAL, Krzysztof, D-42549 Velbert (DE)
(74) Vertreter: Grundmann, Dirk
(86) Internationale Anmeldenummer: PCT/EP2006/060440
(87) Internationale Veröffentlichungsnummer: WO 2006/094940

(56) Entgegenhaltungen:
- EP-A- 0 442 629
- EP-A- 0 598 561
- EP-A- 0 985 498
- DE-A1- 10 107 751
- DE-U1- 20 218 102
- US-A- 4 269 246
- US-A- 4 970 922
- US-A- 5 461 952
- US-B1- 6 419 489
- US-B1- 6 626 911

## Beschreibung

Die Erfindung betrifft ein Schraubwerkzeug mit einem Antriebsteil, dessen Profilabschnitt formschlüssig in eine im Wesentlichen zylinderförmige Einstecköffnung eines Schraubenkopfes eingreift.

Die US 4,269,246 beschreibt ein gattungsgemäßes Schraubwerkzeug, bei dem der Profilabschnitt in einer Einstecköffnung eines Kopfes einer Schraube steckt. Der Querschnitt der Einstecköffnung besteht aus sechs in Umfangsrichtung gleich verteilt und gleich gestaltete, konkav gerundete Randabschnitte aufweisende Abschnitte, die knickstellenfrei in konvex gerundete Randabschnitte übergehen. Das Querschnittsprofil des Profilabschnittes ist dazu gleichgestaltet allerdings verlaufen die Scheitellinien der Rippen spitzwinklig aufeinander zu.

Die US 6,626,911 B1 beschreibt ein Schraubwerkzeug, bei dem ein Profilabschnitt eines Antriebsteiles formschlüssig in eine Einstecköffnung eines Abtriebsteiles eingreift. Der Profilabschnitt besitzt von Rippen flankierte Nuten, wobei sich die Nutböden auf Abschnitten einer Außenzylinderfläche erstrecken.

Die DE 101 07 751 A1 beschreibt ein Schraubwerkzeug mit einem Profilabschnitt, der Rippen und zwischen den Rippen verlaufende Nuten aufweist. Die Nutböden und die Scheitelflächen der Rippen verlaufen hier auf Kegelstumpfflächen.

Die US 6,419,489 B1 beschreibt eine Drehmomentübertragungseinrichtung, bei der ein Profilabschnitt formschlüssig in eine im Wesentlichen zylinderförmige Einstecköffnung eingreift. Der Querschnitt der Einstecköffnung besitzt sechs gleichgestaltete, konvex gerundete Randabschnitte. Unter Ausbildung einer Knickstelle gehen diese Randabschnitte in um das Zentrum der Einstecköffnung zentrierte Kreisbogenabschnitte über. Kreisbogenabschnitte und konvex gerundete Randabschnitte wechseln sich ab. Der Profilabschnitt besitzt Nuten mit gerundeten Böden, wobei die Grundlinien der Böden parallel zueinander verlaufen. Unter Ausbildung von Knicklinien gehen die gerundeten Böden in Rippen über, deren nach außen weisende Abschnitte auf Kegelstumpfmantelflächenabschnitten liegen.

Die EP 0 985 498 A1 beschreibt einen Profilabschnitt eines Schraubwerkzeuges, bei dem konkav gerundete Profilabschnitte in konvex gerundete Profilabschnitte übergehen. Der Profilabschnitt besitzt eine Zylinderform.

Die DE 20218102 U1 beschreibt Schraubendrehereinsätze mit einem Kreuzschlitzprofil und mit einem Torx-Profil. Das Kreuzschlitzprofil besitzt vier V-förmige Ausnehmungen mit einem längslaufenden Nutgrund. Die im Bodenbereich gerundeten Nuten gehen unter Ausbildung einer Knicklinie in nach außen weisende Umfangsabschnitte der Rippen über, die auf einer Kegelstumpfmantelfläche mit einem Kegelwinkel von 25 Grad verlaufen. Die Grundlinien der Nuten verlaufen um einen Winkel von etwa 7 Grad geneigt zur Profilmittelachse. Die Knicklinien, welche die Breite der Rippe definieren, verlaufen parallel zueinander. Der Profilabschnitt eines Torx-Schraubendrehereinsatzes besitzt eine Zylinderform und sich in Umfangsrichtung abwechselnde gerundete Nuten und gerundete Rippen.

Unter der Bezeichnung "Torx-Wedge" ist eine Drehmomentübertragungseinrichtung bekannt, bei der die Abtriebsteile von Schraubenköpfen gebildet sind. Die Einstecköffnungen in den Schraubenköpfen besitzen die Form eines Hexagramms, wobei die Ecken des Hexagrammes derartig gerundet sind, dass konkave und konvexe Rundungsabschnitte des Querschnittes miteinander abwechseln. Die Öffnung ist im Wesentlichen zylindrisch gestaltet, d.h. die Wände der Öffnungen verlaufen ohne nennenswerte Verjüngung. Da die Schraubwerkzeugeintrittsöffnungen in der Regel aber geprägt werden, verlaufen sie geringfügig konisch, um Entformungsschrägen auszubilden. Bei dem Antriebsteil handelt es sich um die Klinge eines Schraubendrehers oder eines Bits. Der Profilabschnitt besitzt Rippen und Nuten, die sich in Axialrichtung erstreckend jeweils abwechseln und dem Maße der gerundeten Abschnitte der Einstecköffnung angepasst sind. Die Scheitellinien von Rippen und die Grundlinien der Nuten verlaufen in einem Winkel zur Achse des Profilabschnittes, der zwischen 2½Grad und 3½Grad beträgt.

Der Erfindung liegt die Aufgabe zugrunde, eine Drehmomentübertragungseinrichtung dahingehend weiterzubilden, dass das Abtriebsteil und das Antriebsteil im Klemmsitz zueinander halten.

Gelöst wird die Aufgabe durch die in den Ansprüchen angegebene Erfindung.

Ein entsprechend der Erfindung ausgebildeter Profilabschnitt eines Schraubwerkzeuges kann in die Einstecköffnung einer Torx-Schraube eingesteckt werden. Die Schraube hält im Klemmsitz am Schraubwerkzeug, so dass die Schraube in einfacher Weise gedreht werden kann. Es sind keine zusätzlichen Haltemittel erforderlich, um die Schraube in die zugehörige Gewindeöffnung einzudrehen.

Es wird hierzu vom Anspruch 1 vorgeschlagen, dass radial nach außen weisende Abschnitte der Rippe auf einer Kegelmantelfläche um die Achse des Profilabschnittes verlaufen und diese Kegelmangelflächenabschnitte der Rippen unter Ausbildung eines Knicks in die gerundeten Böden der Nuten übergehen. Die Nuten bilden gerundete Böden aus, die insbesondere auf Kreisbogenlinien verlaufen. Die Rippen gehen unter Ausbildung einer Knicklinie in die gerundeten Nuten über, wobei die Scheitellinien der Rippen in der Rippenmitte von zur Spitze des Profiles hin sich verjüngenden Kegelmantelflächenabschnitten verlaufen. In einer Weiterbildung der Erfindung ist vorgesehen, dass die Winkel der Grundlinien und der Winkel der Scheitellinien jeweils zur Achse des Profilabschnittes verschieden sind. Bevorzugt liegen die Winkel der Grundlinie zum Profilabschnitt im Bereich zwischen 1,5 und 3 Grad. Der Winkelbetrag hängt in erheblichem Maße vom Durchmesser des Profilabschnittes ab. Bei kleinen Durchmessern des Profilabschnittes beträgt der Winkel zwischen 2,5 und 3 Grad. Bei einem mittleren Durchmesser des Profilabschnittes etwa zwischen 2,5 und 5 mm beträgt der Winkel 1,5 Grad. Zu größeren Durchmessern über 5 mm werden wiederum größere Winkel verwendet. Auch die Winkel der Scheitellinien der Rippen zur Achse des Profilabschnittes variieren mit dessen Durchmesser. Der Winkel wird vor dem Einarbeiten der Nuten durch ein Vordrehen der Rohlinge bestimmt. Hierzu werden erst kegelstumpfförmige Profilabschnitte gedreht. Der Vordrehwinkel beträgt vorzugsweise 2,5 Grad. Bei größeren Durchmessern der Profilabschnitte kann dieser Winkel aber auch 5,5 Grad betragen. Die Winkel sind bevorzugt so gewählt, dass die Umfangsrichtung gemessene Breite der durch die Knicklinien begrenzten Kegelmantelflächenabschnitte von der Stirnseite des Profilabschnittes ausgehend derartig ansteigt, dass sie im Endbereich der in die Einstecköffnung eintauchenden Zone des Profilabschnittes ein Maß erreicht, welches dem dortigen Abstand der Einstecköffnungswandungsabschnitte entspricht. Dies hat zur Folge, dass die Knicklinien in Linienanlage zu den entsprechenden Einstecköffnungswandungsabschnitten der Einstecköffnung treten. Hierdurch wird ein Klemmsitz erzeugt. Die Umfangsabschnitte, also die Kegelmantelflächenabschnitte brauchen dabei nicht notwendigerweise in Berührung an die entsprechenden Abschnitte der Einstecköffnung zu treten. Bei der Drehmomenteinleitung treten die gerundeten Nutbödenabschnitte des Profilabschnittes gegen die entsprechenden, konkav gerundeten Abschnitte der Einstecköffnung in Flächenanlage. Zufolge der Flächenpressung können sich die Anlageflächen vergrößern.

Ein Ausführungsbeispiel der Erfindung wird nachfolgend anhand beigefügter Zeichnungen erläutert. Es zeigen:
- Fig.1:: in perspektivischer Darstellung einen Antriebsteil in Form eines Endabschnittes eines Schraubwerkzeuges,
- Fig. 2:: die Seitenansicht des Antriebsteiles aus Fig. 2,
- Fig. 3:: einen Längsschnitt durch das Antriebsteil durch die Nutböden,
- Fig. 4:: eine Ansicht gemäß Pfeil IV in Fig. 2,
- Fig. 5:: einen Schnitt gemäß der Linie V - V in Fig. 2,
- Fig. 6:: einen Schnitt gemäß der Linie VI-VI in Fig. 2,
- Fig. 7:: in perspektivischer Darstellung ein Abtriebsteil in Form eines Schraubenkopfes,
- Fig. 8:: ein in eine Schraubwerkzeugeinstecköffnung gemäß Fig. 7 eingestecktes Schraubwerkzeug gemäß Fig. 1 entlang einer Schnittlinie gemäß der Linie VIII-VIII in Fig. 7,
- Fig. 9:: eine Darstellung gemäß Fig. 8, jedoch entlang der Schnittlinie IX-IX in Fig. 7,
- Fig. 10:: eine ausschnittsvergrößerte Draufsicht auf den in Fig. 7 dargestellten Schraubenkopf mit in der Ebene der Stirnseite des Schraubenkopfes geschnittenen Profilabschnitt.

Bei den in den Fig. dargestellten Ausführungsbeispielen handelt es sich um ein Antriebsteil 1, welches von einer Schraubendreherklinge ausgebildet ist. Das freie Ende des Antriebsteiles 1 besitzt einen Profilabschnitt 2. Dieser Profilabschnitt 2 besitzt in Umfangsrichtung sechs gleichgestaltete und in gleichem Winkelabstand von jeweils 60 Grad angeordnete Rippen 8. Zwischen den Rippen 8 befinden sich jeweils Nuten 7, wobei die Nuten 7 gerundete Nutböden aufweisen. Die gerundeten Nutböden 7 erstrecken sich zwischen jeweils zwei parallel zueinander verlaufenden Knicklinien 12. Zwischen jeweils eine Nut 7 begrenzenden Knicklinien 12 erstrecken sich Kegelmantelabschnitte 11 der Rippen 8. Die Knicklinien 12 entfernen sich mit ihrem Abstand vom freien Ende also von der Stirnseite 2' des Profilabschnittes 2 voneinander. Die Rippen 8 werden somit mit zunehmendem Abstand von der Stirnfläche 2' breiter.

Die durch die Mitte der Kegelstumpfmantelflächenabschnitte 11 verlaufende Scheitellinien 9 der Rippen 8 haben einen Abstand B voneinander. Dieser Abstand B definiert die Schlüsselweite. Er korrespondiert zu einem Abstand A der Grundlinien 10 der Nuten 7 voneinander.

Die Grundlinien 10 der Nuten 7 haben einen Winkel α zur Achse M des Profilabschnittes 12. Der Winkel α kann Werte zwischen 1,5 und 3 Grad annehmen. Dabei liegen die Werte des Winkel α bei kleinen Durchmessern des Profilabschnittes 2, also bei Torxgrößen 6 bis 9 im Bereich zwischen 2,5 und 3 Grad. Diese Torxgrößen besitzen Abstandsmaße A zwischen 1,5 und 2,3 mm.

Bei Torxgrößen 10 bis 27, bei denen die Abstandsmaße A im Bereich zwischen 2,5 und 5 mm liegen, beträgt der Winkel α vorzugsweise 1,5 Grad. Bei größeren Torxgrößen, also bei Durchmessern von über 5 mm kann der Winkel α Werte über 2 Grad annehmen.

Der Winkel β, welcher der Konuswinkel des Rohlinges ist, liegt vorzugsweise zwischen 2,5 und 5,3 Grad, wobei die Torxgrößen 6 bis 27 vorzugsweise denselben Konuswinkel ausbilden. Zu größeren Torxgrößen, TX30 oder TX 40 steigt der Konuswinkel β an.

Wie aus den Fig. 8 und 9 hervorgeht, ist es nicht notwendig, dass die im Querschnitt auf einer Kreisbogenlinie verlaufenden Abschnitte 11 in berührender Anlage an den Wandabschnitten der konkav gerundeten Abschnitte 5 der Einstecköffnung 3 anliegen. Es ist allerdings vorgesehen, dass die Rundungsabschnitte 7 der Nut in eine Flächenanlage treten zu den konvex gerundeten Abschnitten 6 der Einstecköffnung 3, so dass die Drehmomentübertragung über eine Flächenanlage erfolgt. Dabei erfolgt die Flächenanlage vorzugsweise in dem Abstand L von der Stirnfläche 2' entfernten Abschnitt des Profilabschnittes 2. Es handelt sich hierbei um den randnahen Bereich der Einsteckzone des Profilabschnittes 2 innerhalb der Einstecköffnung 3. Die Eintauchtiefe L des Profilabschnittes 2 in die Einstecköffnung 3 variiert mit der Torxgröße. Bei kleinen Torxgrößen beträgt die Eintauchtiefe nur 1 oder wenig mehr als 1 mm. Bei größeren Torxgrößen beträgt die Eintauchtiefe 2 und mehr mm.

Die Winkel α und β sowie die Abstände A und B sind so gewählt, dass die Knicklinien 12 in Klemmanlage treten zu Wandungsabschnitten 5, 6 der Einstecköffnung 3. Hierdurch wird ein wackelfreier Klemmsitz erreicht.

Die Nuten erstrecken sich über ihre gesamte Länge mit einer gleichbleibenden Rundung. Diese Konturlinie bleibt gleich. Das bedeutet, dass die Querschnittskontur der Nut auf einer Kreisbogenlinie verläuft, die immer dieselbe ist. Der diesen Kreisbogen erzeugende Mittelpunkt liegt außerhalb des Profilabschnittes. Die Fläche der gerundeten Nut 7 ist somit ein Teilabschnitt einer Zylindermantelwand, wobei die Achse des Zylinders um einen Winkel α gegenüber der Achse M geneigt ist.

In einer Weiterbildung der Erfindung ist vorgesehen, dass nur der Zentralbereich der Nut 7 im Bereich ihrer Grundlinie 10 auf einer Kreisbogenlinie verläuft. Die Ränder der Nut hin zur Knicklinie 12 können dann geringfügig flacher verlaufen jedoch knickfrei.

In der Fig. 10 ist der Spalt zwischen der Nut 7 und dem konvexen Wandungsabschnitt 6 stark vergrößert dargestellt.

In einer Variante der Erfindung ist vorgesehen, dass dieser Spalt zwischen dem Boden der Nut 7 und dem konvexen Wandungsabschnitt 6 geschlossen ist. Um dies zu erreichen, beträgt der Abstand der Grundlinien 10 zweier sich diagonal gegenüberliegenden Nuten 7 in einem Abstand L, der der Eintauchtiefe entspricht, von der Stirnfläche 2' mehr, als das Abstandsmaß der Scheitel zweier sich diametral gegenüberliegender konvexer Wandungsabschnitte 6. Wird der Profilabschnitt 2 in die entsprechende Öffnung 3 eingesteckt, so tritt eine geringfügige Deformierung auf. Profilabschnitt und Wandung der Einstecköffnung liegen dann im Randbereich des konvex gerundeten Abschnittes 6 in einer Flächenanlage zueinander.

## Patentansprüche

1. Drehmomentübertragungseinrichtung mit einem Abtriebsteil (4) und einem Antriebsteil (1), insbesondere in Form eines Schraubwerkzeuges, dessen Profilabschnitt (2) formschlüssig in eine im Wesentlichen zylinderförmige Einstecköffnung (3) des Abtriebsteils (4) eingreift, wobei der Querschnitt der Einstecköffnung (3) eine Mehrzahl, insbesondere fünf oder sechs in Umfangsrichtung gleich verteilt und gleich gestaltete konkav gerundete wandungsabschnitte (5) aufweist, die knickstellenfrei in konvex gerundete, jeweils gleich gestaltete wandungsabschnitte (6) übergehen, wobei die konvex gerundeten wandungsabschnitte (6) sich mit den konkav gerundeten wandungsabschnitten (5) abwechseln, welche einen kleineren Krümmungsradius aufweisen als die konvex gerundeten wandungsabschnitte (6), und wobei der Profilabschnitt (2) eine der Mehrzahl der konvex gerundeten wandungsabschnitte (6) des Einstecköffnungsquerschnittes entsprechende Anzahl von je einen gerundeten Boden aufweisende Nuten (7) und zwischen den Nuten (7) sich erstreckenden Rippen (8) aufweist, welche radial nach außen weisende Abschnitte aufweisen, in deren Mitte Scheitellinien (9) der Rippen verlaufen, wobei die Scheitellinien (9) der Rippen (8) um einen Winkel (β) bzw. die Grundlinien (10) der Nuten um einen Winkel (α) spitzwinklig zur Richtung der Achse (M) des Profilabschnittes verlaufen, wobei die radial nach außen weisenden Abschnitte der Rippen (8) auf einer Kegelstumpfmantelfläche um die Achse (M) des Profilabschnittes (2) verlaufen und wobei diese Kegelmantelflächenabschnitte (11) der Rippen (8) unter Ausbildung einer Knicklinie (12) in die gerundeten Böden der Nuten (7) übergehen, wobei sich diametral gegenüberliegende Scheitellinien (9) an der Stirnseite (2') des Profilabschnitts einen Abstand (B) voneinander haben und sich diametral gegenüberliegende Grundlinien (10) an der Stirnseite (2') des Profilabschnitts einen Abstand (A) voneinander haben, wobei die Winkel (α,β) und die Abstände (A,B) so gewählt sind, dass die Knicklinien (12) des in die Einstecköffnung (3) eingesteckten Profilabschnitts (2) in Linienanlage zu den Wandungsabschnitten (5,6) der Einstecköffnung (3) treten,
so dass ein Klemmsitz erzeugt ist, und für eine Drehmomentübertragung die Rundungsabschnitte der Nuten (7) in eine Flächenanlage zu den konvex gerundeten Wandungsabschnitten (6) der Einstecköffnung treten.

2. Drehmomentübertragungseinrichtung nach Anspruch 1, **dadurch gekennzeichnet, dass** der Winkel (α) der Grundlinie (10) zur Achse (M) des Profilabschnittes (2) und der Winkel (β) der Scheitellinie (9) zur Achse (M) des Profilabschnittes (2) verschieden sind.

3. Drehmomentübertragungseinrichtung nach Anspruch 2, **dadurch gekennzeichnet, dass** der Winkel (α) der Grundlinie (10) größer ist als der Winkel (β) der Scheitellinie (9).

4. Drehmomentübertragungseinrichtung nach einem der vorhergehenden Ansprüche, **dadurch gekennzeichnet, dass** der Winkel (α) der Grundlinie (10) zur Achse (M) des Profilabschnittes (2) je nach Durchmesser der des Profilabschnittes (2) zwischen 1,5 und 3 Grad beträgt.

5. Drehmomentübertragungseinrichtung nach einem der vorhergehenden Ansprüche, **dadurch gekennzeichnet, dass** der Winkel (β) der Scheitellinie (10) zur Achse (M) des Profilabschnittes (2) je nach Durchmesser des Profilabschnittes (2) zwischen 2,5 und 5,5 Grad beträgt.

6. Drehmomentübertragungseinrichtung nach einem der vorhergehenden Ansprüche, **dadurch gekennzeichnet, dass** die Querschnittskontur des Nutgrundes (7) auf einer Kreisbogenlinie verläuft.

7. Drehmomentübertragungseinrichtung nach einem der vorhergehenden Ansprüche, **dadurch gekennzeichnet, dass** die in Umfangsrichtung gemessene Breite der durch die Knicklinien (12) begrenzten Kegelmantelflächenabschnitte (11) von der Stirnseite (2') des Profilabschnittes (2) ausgehend derartig ansteigt, dass sie im Endbereich der in die Einstecköffnung (3) eintauchenden Zone (L) des Profilabschnittes (2) ein Maß erreicht, welches dem dortigen Abstand der Einstecköffnungswandabschnitte entspricht.

8. Drehmomentübertragungseinrichtung nach einem der vorhergehenden Ansprüche, **dadurch gekennzeichnet, dass** der Abstand der Grundlinien (10) zweier sich diagonal gegenüberliegenden Nuten (7) in einem Abstand (L) von der Stirnfläche (2'), der der Eintauchtiefe des Profilabschnitts (2) in die Einstecköffnung (3) entspricht, mehr als das Abstandsmaß der Scheitel zweier sich diametral gegenüberliegender konvexer Wandungsabschnitte (6) beträgt,
so dass kein Spalt zwischen dem Boden der Nut (7) und dem konvexen Wandungsabschnitt (6) besteht.

## Claims

1. Torque transmission device comprising an output part (4) and a drive part (1), in particular in the form of a screwdriver, the profile portion (2) of which engages in an interlocking manner in a substantially cylindrical insertion opening (3) of the output part (4), wherein the cross-section of the insertion opening (3) comprises a plurality, in particular five or six, concavely rounded wall portions (5) which are evenly distributed in the circumferential direction and identically formed and which transition smoothly into convexly rounded wall portions (6) which are each identically formed, wherein the convexly rounded wall portions (6) alternate with the concavely rounded wall portions (5) which have a smaller radius of curvature than the convexly rounded wall portions (6), and wherein the profile portion (2) comprises a number of grooves (7), each having a rounded bottom, and ribs (8), extending between the grooves (7), which corresponds to the plurality of the convexly rounded wall portions (6) of the insertion opening cross-section, which ribs comprise radially outwardly pointing portions, in the centre of which apex lines (9) of the ribs extend, wherein the apex lines (9) of the ribs (8) extend at an acute angle to the direction of the axis (M) of the profile portion at an angle (β) and the base lines (10) of the grooves extend at an acute angle to the direction of the axis of the profile portion at an angle (α), wherein the radially outwardly pointing portions of the ribs (8) extend about the axis (M) of the profile portion (2) on a frustoconical outside surface and wherein these frustoconical outside surface portions (11) of the ribs (8) transition into the rounded bottoms of the grooves (7) forming a fold line (12), wherein diametrically opposed apex lines (9) on the end face (2') of the profile portion are at a distance (B) from one another and diametrically opposed base lines (10) on the end face (2') of the profile portion are at a distance (A) from one another, wherein the angles (α, β) and the distances (A, B) are selected such that the fold lines (12) of the profile portion (2) inserted into the insertion opening (3) come into linear contact with the wall portions (5, 6) of the insertion opening (3) such that a press fit is produced and the rounded portions of the grooves (7) come into surface contact with the convexly rounded wall portions (6) of the insertion opening for the purpose of torque transmission.

2. Torque transmission device according to claim 1, **characterised in that** the angle (α) of the base line (10) to the axis (M) of the profile portion (2) and the angle (β) of the apex line (9) to the axis (M) of the profile portion (2) are different.

3. Torque transmission device according to claim 2, **characterised in that** the angle (α) of the base line (10) is greater than the angle (β) of the apex line (9).

4. Torque transmission device according to any of the preceding claims, **characterised in that** the angle (α) of the base line (10) to the axis (M) of the profile portion (2) is between 1.5 and 3° depending on the diameter of the profile portion (2).

5. Torque transmission device according to any of the preceding claims, **characterised in that** the angle (β) of the apex line (10) to the axis (M) of the profile portion (2) is between 2.5 and 5.5° depending on the diameter of the profile portion (2).

6. Torque transmission device according to any of the preceding claims, **characterised in that** the cross-sectional contour of the bottom of the groove (7) extends in a circular arc line.

7. Torque transmission device according to any of the preceding claims, **characterised in that** the width, measured in the circumferential direction, of the frustoconical outside surface portions (11) delimited by the fold lines (12) increases from the end face (2') of the profile portion (2) such that in the end region of the zone (L), inserted into the insertion opening (3), of the profile portion (2) said width reaches a dimension which corresponds to the distance of the insertion opening wall portions at that point.

8. Torque transmission device according to any of the preceding claims, **characterised in that** the distance of the base lines (10) of two diagonally opposed grooves (7) at a distance (L) from the end face (2'), which distance corresponds to the insertion depth of the profile portion (2) into the insertion opening (3), is greater than the distance of the apexes of two diametrically opposed convex wall portions (6) so that there is no gap between the bottom of the groove (7) and the convex wall portion (6).

## Revendications

1. Dispositif de transmission de couple de rotation, comportant une partie menée (4) et une partie menante (1), en particulier sous la forme d'un outil de vissage, dont la partie profilée (2) s'engage par conjugaison de forme dans une ouverture d'enfichage (3) sensiblement cylindrique de la partie menée (4), la section transversale de l'ouverture d'enfichage (3) comportant une pluralité, en particulier cinq ou six parties de paroi (5) de forme identique à courbure concave et uniformément réparties dans le sens périphérique, qui se prolongent sans rupture par des parties de paroi (6) ayant chacune la même forme à courbure convexe, les parties de paroi (6) à courbure convexe alternant avec les parties de paroi (5) à courbure concave, qui ont un rayon de courbure plus petit que celui des parties de paroi (6) à courbure convexe, et la partie profilée (2) comportant un nombre de rainures (7) avec chacune un fond arrondi et de nervures (8) s'étendant entre lesdites rainures (7), lequel nombre correspond à la pluralité des parties de paroi (6) à courbure convexe de la section transversale de l'ouverture d'enfichage, lesdites nervures comportent des parties orientées radialement vers l'extérieur, au milieu desquelles s'étendent les lignes de sommet (9) desdites nervures, lesdites lignes de sommet (9) des nervures (8) s'étendent en formant un angle (ß) et les lignes de fond (10) des rainures s'étendent en formant un angle (α), lesquels sont des angles aigus par rapport à la direction de l'axe (M) de la partie profilée, les parties des nervures (8), orientées radialement vers l'extérieur, s'étendent sur une paroi latérale tronconique autour de l'axe (M) de la partie profilée (2) et lesdites parties de paroi latérale tronconique (11) des nervures (8) sont prolongées par les fonds arrondis des rainures (7) moyennant la formation d'une ligne de pliure (12), des lignes de sommet (9) diamétralement opposées sur la face frontale (2') de la partie profilée étant situées l'une par rapport à l'autre à une distance (B), et des lignes de fond (10) diamétralement opposées sur la face frontale (2') de la partie profilée étant situées l'une par rapport à l'autre à une distance (A), les angles (α, ß) et les distances (A, B) étant choisis de telle sorte que les lignes de pliure (12) de la partie profilée (2) enfiché dans l'ouverture d'enfichage (3) entrent en contact linéaire avec les parties de paroi (5, 6) de l'ouverture d'enfichage (3), de telle sorte qu'il se forme un siège de serrage, et pour la transmission du couple de rotation, les zones arrondies des rainures (7) entrent en contact surfacique avec les parties de paroi (6) à courbure convexe de l'ouverture d'enfichage.

2. Dispositif de transmission de couple de rotation selon la revendication 1, **caractérisé en ce que** l'angle (α) formé entre la ligne de fond (10) et l'axe (M) de la partie profilée (2) et l'angle (ß) formé entre la ligne de sommet (9) et l'axe (M) de la partie profilée (2) sont différents.

3. Dispositif de transmission de couple de rotation selon la revendication 2, **caractérisé en ce que** l'angle (α) de la ligne de fond (10) est supérieur à l'angle (ß) de la ligne de sommet (9).

4. Dispositif de transmission de couple de rotation selon l'une des revendications précédentes, **caractérisé en ce que** l'angle (α) formé entre la ligne de fond (10) et l'axe (M) de la partie profilée (2) mesure entre 1,5 et 3 degrés en fonction du diamètre de la partie profilée (2).

5. Dispositif de transmission de couple de rotation selon l'une des revendications précédentes, **caractérisé en ce que** l'angle (ß) formé entre la ligne de sommet (10) et l'axe (M) de la partie profilée (2) mesure entre 2,5 et 5,5 degrés en fonction du diamètre de la partie profilée (2).

6. Dispositif de transmission de couple de rotation selon l'une quelconque des revendications précédentes, **caractérisé en ce que** le contour de la section transversale du fond de rainure (7) s'étend sur une ligne en arc de cercle.

7. Dispositif de transmission de couple de rotation selon l'une des revendications précédentes, **caractérisé en ce que** la largeur, mesurée dans le sens périphérique, des parties de paroi latérale tronconique (11) délimitées par les lignes de pliure (12), augmente à partir de la face frontale (2') de la partie profilée (2) de telle sorte que dans la région d'extrémité de la zone (L), plongeant dans l'ouverture d'enfichage (3), de la partie profilée (2), elle atteint une valeur qui correspond à la distance à cet emplacement entre les parties de paroi latérale tronconique.

8. Dispositif de transmission de couple de rotation selon l'une des revendications précédentes, **caractérisé en ce que** la distance entre les lignes de fond (10) de deux rainures (7) diagonalement opposées dans une distance (L) depuis la face frontale (2') qui correspond à la profondeur d'engagement de la partie profilée (2) dans l'ouverture d'enfichage (3) est supérieure à la valeur de la distance entre les sommets de deux parties de paroi (6) convexes diamétralement opposées, de telle sorte qu'il ne se forme aucune fente entre le fond de la rainure (7) et le tronçon de paroi (6) convexe.
